# FASCICULE DE BREVET EUROPEEN

(11) **EP 3 914 532 B1**
(45) Date de publication et mention de la délivrance du brevet: **04.03.2026**
(21) Numéro de dépôt: 20700735.2
(22) Date de dépôt: 21.01.2020
(51) Int. Cl.: B65D 83/206, B65D 83/14

(54) **CONDUIT DE SORTIE POUR DIFFUSEUR**
DIFFUSORAUSLASSKANAL
DIFFUSER OUTLET DUCT

(30) Priorité: 25.01.2019 FR 1900676
(43) Date de publication de la demande: 01.12.2021
(73) Titulaire: Lindal France SAS, 54150 Val-de-Briey (FR)
(72) Inventeur: GAILLARD, Eric, 55320 Dieue-sur-Meuse (FR); BODET, Hervé, Verdun 55100 (FR)
(74) Mandataire: Arnold & Siedsma
(86) Numéro de dépôt international: PCT/EP2020/051336
(87) Numéro de publication internationale: WO 2020/152126

(56) Documents cités:
- EP-A1- 3 251 753
- WO-A1-2018/086831
- US-A- 4 815 541
- US-A1- 2015 014 368
- US-B2- 10 064 472

## Description

### DOMAINE TECHNIQUE

L'invention concerne un conduit de sortie pour un diffuseur de récipient sous pression muni d'une valve, notamment pour générateur d'aérosol, et un diffuseur muni d'un tel conduit de sortie.

### ÉTAT DE LA TECHNIQUE

Généralement, un diffuseur est composé de deux éléments principaux avec des fonctions distinctes injectés en un seul matériau. Ces deux éléments sont le conduit de sortie, dont les fonctions sont de conduire le produit contenu dans le récipient sous pression à partir de la valve et de distribuer ce produit, et le corps de base, qui permet de protéger le conduit de sortie et qui comprend des éléments pour actionner le conduit de sortie et provoquer la sortie du produit. Le diffuseur peut être moulé en une seule pièce ou avoir des éléments injectés dans un seul matériau, optionnellement dans deux couleurs différentes, et encliquetés mécaniquement ensemble. Seul le conduit de sortie du diffuseur est en contact direct avec le produit contenu dans le récipient. Il y a donc des contraintes sur le matériau à utiliser lors de la fabrication du conduit de sortie en fonction du produit contenu dans le récipient sous pression. Cette contrainte au niveau du matériau de fabrication impose alors des coûts sur la fabrication du diffuseur. Ainsi, il y a un besoin pour un diffuseur et un conduit de sortie dont les coûts sont mieux optimisés.

Il existe déjà des diffuseurs dont les éléments, avant assemblage, sont initialement distincts puis assemblés, *p. ex.* mécaniquement, par collage ou soudage thermique, ou réalisés par injection bimatière, et dont la conception prend en compte le corps de base d'une part et le conduit de sortie d'autre part. Seulement les éléments de ces diffuseurs sont le plus souvent conçus avec comme variable d'optimisation une meilleure diffusion du produit contenu dans le récipient sous pression. La question de l'optimisation du volume de matériau composant le conduit de sortie, dont le coût est généralement imposé par le matériau choisi, n'est que peu, voire pas, considérée. Donc, il est nécessaire d'avoir un diffuseur et un conduit de sortie optimisant les volumes de matériaux pour limiter les coûts supplémentaires.

EP3251753A1 divulgue un distributeur de liquide avec une tête de décharge ayant une ouverture de décharge pour décharger le liquide dans une atmosphère environnante et un canal de sortie qui relie un réservoir de liquide à l'ouverture de décharge. WO2018/086831A1 divulgue une tête de distribution à fermeture automatique destinée à un récipient sous pression, comprenant une valve de distribution destinée à distribuer des substances, notamment des produits visqueux, automoussants et/ou sous forme de gel

### EXPOSÉ DE L'INVENTION

L'objectif de l'invention est de proposer un conduit de sortie et un diffuseur dont les différentes portions fonctionnelles sont optimisées afin de réduire les volumes de matériaux utilisés pour les fabriquer de manière économique, tout en préservant une utilisation simple et une certaine adaptabilité à différents types de produits contenus dans un récipient sous pression.

Selon un premier aspect de l'invention, il est fourni un conduit de sortie d'un diffuseur pour récipient sous pression muni d'une valve, notamment pour générateur d'aérosol, selon la revendication 1. Le conduit de sortie est muni d'un passage entre une première extrémité et une deuxième extrémité. La première extrémité est configurée pour coopérer avec la valve du récipient sous pression. La deuxième extrémité est configurée pour la sortie du produit contenu dans le récipient sous pression. Le passage est défini par une première section, une deuxième section, et une jonction connectant la première section et la deuxième section. La première section commence à la première extrémité et se termine à la jonction, et la deuxième section commence à la jonction et se termine à la deuxième extrémité. La première section s'étend sur une première longueur *l1* et la deuxième section s'étend sur une deuxième longueur *l2.* La deuxième longueur *l2* est inférieure à 10mm, préférablement inférieure à 9mm, plus préférablement inférieure à 8mm.

Dans un mode de réalisation typique, la jonction peut être définie par un changement de la direction générale de la deuxième section par rapport à la première section. De manière additionnelle ou alternativement, la jonction peut être définie par une section dont le diamètre du passage diminue d'un diamètre maximal au niveau de la première section, à un diamètre minimal au niveau de la deuxième section.

Les modes de réalisation de l'invention sont basés *inter alia* sur l'idée inventive que certaines portions du conduit de sortie fournissent des fonctions essentielles au bon fonctionnement du diffuseur, et que ces portions peuvent être identifiées, et isolées ou rassemblées en blocs afin de mieux optimiser le volume total de matériau utilisé lors de la fabrication du conduit de sortie. En effet, un des rôles essentiels du conduit de sortie est d'assurer un passage entre la valve du récipient sous pression d'une part, et l'extrémité pour la sortie produit hors du conduit de sortie d'autre part. Donc les différentes portions élémentaires du conduit de sortie peuvent être identifiées comme étant entièrement comprises entre deux extrémités, la première extrémité coopérant avec la valve du récipient sous pression, la deuxième extrémité pour la sortie du produit.

Entre ces deux extrémités, le passage est subdivisé en au moins deux sections connectées par une jonction. La première section est configurée pour coopérer, par le biais de la première extrémité, avec la valve du récipient sous pression. La valve elle-même peut être une valve de type mâle ou femelle. La première section peut également être munie d'une chambre d'extraction configurée pour extraire le produit hors du récipient sous pression lors de l'actionnement de la valve du récipient sous pression.

La deuxième section, terminée par la deuxième extrémité, est configurée pour la sortie du produit. En fonction du produit contenu, les dimensions latérales internes du passage dans cette deuxième section peuvent être adaptées en fonction de la nature du produit, du matériau du conduit de sortie, et des propriétés rhéologiques du produit, afin d'obtenir une qualité d'extraction, *p. ex.* un aérosol, prédéterminée. Pour acheminer le produit jusqu' à la deuxième extrémité et définir la trajectoire et forme de la projection du produit de manière suffisamment précise, il est nécessaire de ne pas dépasser une certaine longueur de cette deuxième section. En imposant des contraintes dimensionnelles à cette deuxième section de manière à ce que sa longueur soit suffisante pour définir les propriétés de la projection du produit, le volume de matériau utilisé pour le conduit de sortie peut être optimisé. Les dimensions latérales internes du passage de la deuxième section peuvent toujours être adaptées en fonction du produit pour maintenir un degré d'adaptabilité à différents produits.

Dans un mode de réalisation préféré, la jonction présente un deuxième épaulement du passage. Le deuxième épaulement du passage définit une réduction de la dimension latérale du passage entre la première section et la deuxième section.

De cette manière, la jonction s'étend sur une longueur minimale et est réduite à son simple aspect fonctionnel ; c'est-à-dire la réduction du passage pour générer une augmentation de la pression appliquée sur le produit pour projeter le produit sous une forme et à une distance prédéterminées de la deuxième extrémité. Ainsi, les dimensions générales du conduit de sortie sont davantage réduites pour l'optimisation du volume de matériau utilisé.

Dans un mode de réalisation avantageuse, la deuxième section est sensiblement rectiligne sur au moins 80%, préférablement sur au moins 90%, plus préférablement sur au moins 95%, le plus préférablement sur 100%, de la deuxième longueur *l2.*

De cette façon, la grande majorité de la longueur de la deuxième section peut être configurée pour définir la trajectoire de la projection du produit. Ainsi, l'extension longitudinale de la deuxième section du conduit de sortie peut être avantageusement réduite pour optimiser le volume de matériau utilisé pour fabriquer le conduit de sortie.

Dans un mode de réalisation préférée, la première extrémité est sensiblement perpendiculaire à un premier axe longitudinal *A1*, et la deuxième extrémité est sensiblement perpendiculaire à un deuxième axe longitudinal A2. Un angle d'inclinaison α formé entre le premier axe longitudinal *A1* et le deuxième axe longitudinal A2 est compris entre 94° et 105°, préférablement entre 96° et 103°, plus préférablement entre 98° et 100°.

De cette manière, lors de l'actionnement de la valve du récipient sous pression par le conduit de sortie, le deuxième axe longitudinal A2 peut être orienté sensiblement perpendiculairement au récipient sous pression en fin de course de l'actionnement de la valve, lors de la projection du produit. En effet, le premier axe longitudinal *A1* de la première extrémité est généralement coaxial avec l'axe de la valve. Lors de l'actionnement de la valve, le conduit de sortie peut subir un déplacement sensiblement coaxial à l'axe du récipient sous pression et en direction du récipient sous pression. En même temps, le conduit de sortie peut subir une rotation autour d'un axe sensiblement perpendiculaire à l'axe de la valve due à la flexion de certains éléments faisant partie de l'assemblage du conduit de sortie et de la valve. Pour compenser cette rotation, et ainsi produire une projection de produit dont la trajectoire est sensiblement perpendiculaire au récipient sous pression, l'axe *A2* peut être orienté suivant un angle α supérieur à 90° par rapport à l'axe *A1*. En limitant la fourchette de l'angle d'inclinaison *α*, la longueur de la deuxième section du conduit de sortie peut être réduite, ainsi qu'éventuellement les dimensions d'éléments du diffuseur adaptés au déplacement du conduit de sortie lors de l'actionnement de la valve.

Selon l'invention, la première section comprend une section de couplage s'étendant sur une troisième longueur *l3.* La section de couplage est définie par la partie du passage entre la première extrémité et un premier épaulement du passage formant butée pour un gicleur de la valve du récipient sous pression. La troisième longueur *l3* est inférieure à 6mm, préférablement inférieure à 5,5mm, plus préférablement inférieure à 5mm.

De cette façon, la longueur de la première section peut être réduite. Lors de l'assemblage du conduit de sortie et de la valve, la première extrémité du conduit de sortie est configurée pour coopérer avec la valve du récipient sous pression. La première extrémité peut être introduite dans la valve ou la valve peut être introduite dans la première extrémité suivant si la valve est de type femelle ou mâle, respectivement. L'introduction peut être stoppée par la présence d'une butée formée par le premier épaulement contre laquelle vient s'arrêter le gicleur de la valve, par exemple, lors de l'assemblage du conduit de sortie et de la valve. Cette section entre la première extrémité et la butée servant à l'introduction définit la section de couplage. L'extension longitudinale de cette section de couplage peut être soumise à des contraintes dimensionnelles permettant d'assurer le maintien mécanique de l'assemblage du conduit de sortie et de la valve. Ainsi, le volume de matériau utilisé pour former la première section du conduit de sortie peut être optimisé.

Dans un mode de réalisation préférée, le conduit de sortie est muni d'un tenon configuré pour être fixé à un corps de base du diffuseur. Le tenon est fourni au niveau de la jonction et est substantiellement aligné avec la première section.

Dans un mode de réalisation typique, la première section et la deuxième section peuvent s'étendre suivant deux axes inclinés l'un par rapport à l'autre, et le tenon peut être fourni au sommet de la première section et s'étendre sensiblement de manière coaxiale avec le premier axe longitudinal *A1* de la première section.

De cette manière, le conduit de sortie est muni d'un moyen de fixation, et peut être fabriqué indépendamment du reste du diffuseur. Puisque le conduit de sortie et le corps de base du diffuseur pourront être fabriqués indépendamment l'un de l'autre, les matériaux choisis pourront être compatibles ou non. Dans un mode de réalisation exemplaire, le conduit de sortie peut adopter des variantes dites standardisées et préalablement fabriquées. Il ne restera donc plus qu'à concevoir un seul élément du diffuseur, le corps de base, en fonction, ce qui pourra permettre plus de flexibilité logistique et de réduire les coûts.

Le conduit de sortie pourra être fixé au corps de base grâce au tenon du conduit de sortie introduit ou joint à une portion de connexion du corps de base de manière à ce qu'il ne puisse se décrocher tout seul. Le tenon introduit pourra joindre le conduit de sortie et le corps de base de manière mécanique, soudée, collée chimiquement, et/ou thermocollée. Le tenon du conduit de sortie facilitera donc la fixation du conduit de sortie au corps de base et, par sa connexion, à une portion de connexion dédiée, facilitera le positionnement du conduit de sortie par rapport au corps de base.

Il est aussi à noter que du fait de la présence du tenon entre le conduit de sortie et le corps de base, ces deux éléments principaux du diffuseur peuvent être fabriqués dans des matériaux différents. Ainsi, le conduit de sortie et le corps de base peuvent aussi être fabriqués avec des textures différentes, *p. ex.* un corps de base « soft touch », et/ou des couleurs différentes. Le matériau du conduit de sortie pourra être choisi pour être compatible avec le produit contenu dans le récipient sous pression, tandis que le matériau du corps de base n'aura pas besoin de remplir cette condition, mais pourra être choisi pour ses propriétés mécaniques ou sa valeur environnementale et/ou économique, *p.ex.* un matériau recyclé. Par exemple, si le diffuseur est destiné à un produit alimentaire, le matériau du conduit de sortie devra être de qualité alimentaire, tandis que celui du corps de base n'étant pas en contact avec le produit n'aura pas besoin de l'être.

En fonction du moyen de fixation du conduit de sortie et de la portion de connexion du corps de base utilisés pour fixer le conduit de sortie au corps de base, les matériaux choisis pourront être choisis pour être compatibles ou non. Parmi les matériaux envisageables pour le corps de base, on peut citer les matériaux polymères (PE, PP, PLA, PHA, PBS) qu'ils soient neufs ou recyclés, issus du pétrole ou de ressources naturelles, biodégradables ou non, voire compostables ou non. Ils peuvent contenir des charges minérales, *p.ex.* verre basalte, et être renforcés par des fibres minérales ou végétales. On peut également envisager des matériaux non polymères, tels que des matériaux à base de lignine, *p.ex.* carton, bois, des matériaux contenant des textiles, des métaux, etc. Pour le conduit de sortie, on peut citer à titre d'exemple non limitatif les polymères (PE, PP, POM, PBT, PA, etc.), qui sont des matériaux injectables, ou des matériaux usinables, tels que les métaux, *p.ex.* aluminium, acier, notamment acier inoxydable.

Dans un mode de réalisation avantageuse, le tenon comprend une tige, un troisième épaulement, et un chapeau, relié au conduit de sortie par la tige et le troisième épaulement. La tige se termine à l'opposé du chapeau par le troisième épaulement.

De cette façon, le tenon peut être configuré pour être fixé à un trou de connexion du corps de base, et comprend une portion, le chapeau, permettant de retenir le conduit de sortie au corps de base et ne nécessitant pas d'élément de fixation au corps de base additionnel. En effet, le troisième épaulement et le chapeau pourront être configurés de telle sorte que, à l'état accroché du conduit de sortie au corps de base, une extension transversale de le troisième épaulement soit supérieure à l'extension transversale correspondante du trou de connexion et une extension transversale du chapeau soit supérieure à l'extension transversale correspondante du trou de connexion. La tige pourra être configurée pour passer à travers le trou de connexion. En assemblant le conduit de sortie au corps de base à force, le chapeau et le troisième épaulement pourront se trouver de part et d'autre d'une portion du trou de connexion, et le conduit de sortie sera fixé au corps de base.

Dans un mode de réalisation préférée, la tige du tenon s'étend sur une longueur *l_{T}* de moins de 0,95mm, préférablement de moins de 0,85mm, plus préférablement de moins de 0,75mm.

De cette manière, les dimensions de la tige sont limitées longitudinalement, et par la même occasion l'épaisseur de la partie sur laquelle le tenon s'accroche.

Dans un mode de réalisation typique, le tenon est configuré pour être fixé à un doigtier du corps de base. De manière additionnelle ou alternativement, l'épaisseur moyenne du doigtier ou du reste du corps de base correspond à l'extension longitudinale *l_{T}* de la tige du tenon.

De manière additionnelle ou alternativement, le chapeau peut être dimensionné pour que, à l'état accroché, la surface supérieure du chapeau soit affleurant à la surface supérieure du doigtier.

Dans un mode de réalisation avantageuse, le conduit de sortie est muni d'un compartiment creux entre le tenon et le passage.

De cette façon, la distance entre le conduit de sortie et la portion de fixation du corps de base correspondante au tenon peut être variable, et le conduit de sortie peut être adapté à différentes variantes de corps de base simplement en ajustant les dimensions du compartiment creux. De plus, en utilisant un compartiment creux, le volume de matériau utilisé pour le conduit de sortie peut être limité sans contrepartie sur les propriétés structurelles du compartiment. Dans un mode de réalisation exemplaire, le compartiment creux est de forme parallélépipédique pour avoir une forme simple et structurellement rigide. Le compartiment creux peut faire partie du troisième épaulement du tenon.

Selon l'invention, la deuxième section est un conduit intérieur. Le conduit intérieur peut être entouré par un conduit extérieur. Le conduit intérieur et le conduit extérieur définissent un logement sensiblement annulaire. Le logement est configuré pour coopérer avec une buse.

De cette manière, le conduit de sortie peut simplement être adapté à différents produits et/ou générer différents types de projections en rajoutant une buse, tout en préservant les dimensions du conduit de sortie.

Dans un mode de réalisation avantageuse, la deuxième extrémité est logée à l'intérieur du conduit extérieur. Une quatrième longueur *l4* entre la deuxième extrémité et une extrémité du conduit extérieur est inférieure à 2,5mm, préférablement inférieure à 2,4mm, plus préférablement inférieure à 2,3mm, le plus préférablement inférieure à 2,2mm.

De cette façon, des contraintes dimensionnelles sont imposées par rapport aux conduits intérieur et extérieur afin de limiter le volume de matériau utilisé pour le conduit extérieur. Le conduit extérieur peut être conçu pour avoir les dimensions nécessaires à l'insertion et la retenue de la buse dans le logement défini avec le conduit intérieur. La buse peut être fixée dans le logement à l'extrémité de la deuxième extrémité de manière mécanique, soudée, collée chimiquement, et/ou thermocollée. La buse peut être fabriquée dans un matériau similaire ou différent du matériau du conduit de sortie, tout en étant compatible avec le produit contenu dans le récipient sous pression.

Selon un deuxième aspect de l'invention, il est fourni un diffuseur pour récipient sous pression muni d'une valve, notamment pour générateur d'aérosol, selon la revendication 11. Le diffuseur est muni d'un corps de base et d'un conduit de sortie. Le corps de base présente un doigtier destiné à être enfoncé par l'utilisateur pour actionner la valve, et présente une ouverture de sortie destinée à la sortie du produit contenu dans le récipient. Le conduit de sortie est fixé au corps de base de telle sorte que la deuxième extrémité du conduit de sortie soit sensiblement face à l'ouverture de sortie du corps de base. Le conduit de sortie possède des caractéristiques et avantages similaires à l'un quelconque des modes de réalisation précédemment décrits.

Le conduit de sortie pourra être accroché au corps de base de manière à ce qu'il ne puisse se décrocher tout seul. Le conduit de sortie et le corps de base pourront être joints mécaniquement, soudés, collés chimiquement, et/ou thermocollés ensemble. La fixation mécanique, par exemple, pourra être réalisée grâce à un élément de fixation supplémentaire telle qu'une vis ou un rivet configuré pour retenir le conduit de sortie à une paroi du corps de base. Dans un autre mode de réalisation exemplaire, la fixation mécanique peut être réalisée par emboîtement à force entre un moyen de connexion du conduit de sortie et une portion de connexion du corps de base, *p. ex.* un trou de connexion. Dans encore un autre mode de réalisation exemplaire, la fixation mécanique peut être réalisée par encliquetage en assemblant le conduit de sortie et le corps de base à force. La fixation mécanique pourra être complémentée ou non par une fixation par collage, thermocollage, soudure.

Dans un mode de réalisation typique, le conduit de sortie pourra être disponible dans un faible nombre de variantes dites standards, *p.ex.* une variante avec buse, et une variante sans buse, et les conceptions des variations du corps de base pourront être faites de manière à s'adapter aux variantes de conduit de sortie standards. De plus, les dimensions du conduit de sortie pourront être optimisées pour utiliser le moins de matériau possible. Quant au matériau du corps de base, il pourra être un matériau de nature différent à celui de conduit de sortie, et/ou recyclé, et/ou issu de ressources renouvelables, et/ou avantageux économiquement.

Dans un mode de réalisation préférée, le corps de base est muni d'un trou de connexion traversant entre une surface externe du doigtier et une surface interne du doigtier. Le conduit de sortie est muni d'un tenon tel que décrit précédemment, configuré pour être fixé au corps de base du diffuseur. Le tenon peut être fourni au niveau de la jonction entre la première section et la deuxième section, et peut être substantiellement aligné avec la première section du conduit de sortie. Le tenon peut être fixé par le biais du trou de connexion du corps de base pour fixer le conduit de sortie au corps de base.

De cette manière, le conduit de sortie peut être relié directement au doigtier de telle sorte que la pression du doigtier soit efficacement relayée à la valve via le conduit de sortie pour l'actionnement de la valve. Les déplacements du conduit de sortie pourront donc être mécaniquement corrélés aux déplacements du doigtier.

Le doigtier d'un diffuseur peut être défini comme la partie du diffuseur soumise directement à un déplacement suite à la pression d'un doigt de l'utilisateur sur une portion de la surface externe du doigtier. Le déplacement du doigtier entraîne, généralement mécaniquement, le déplacement du conduit de sortie et l'actionnement de la valve du récipient sous pression.

Dans un mode de réalisation exemplaire, le doigtier peut être relié de manière élastique au reste du corps de base, *p. ex.* par une languette, et le conduit de sortie peut être directement joint au doigtier par l'intermédiaire du tenon introduit dans le trou de connexion traversant. Les déplacements du conduit de sortie correspondront ainsi aux déplacements du doigtier. Dans d'autres modes de réalisation, le doigtier peut être séparé du corps de base et être enfoncé soit dans un mouvement de translation vertical, soit dans un mouvement de basculement autour d'un appui.

Dans un mode de réalisation avantageuse, la deuxième extrémité du conduit de sortie est flottante par rapport au corps de base. La distance minimale entre un premier point, ledit premier point étant un point du trou de connexion sur la surface externe du doigtier, et un deuxième point, ledit deuxième point étant un point de l'ouverture de sortie sur la surface externe du corps de base, est inférieure à 12mm, préférablement inférieure à 10mm, plus préférablement inférieure à 8mm.

De cette façon, puisque la deuxième extrémité est flottante, il y a moins de parties de couplage à fabriquer entre le conduit de sortie et le corps de base, ce qui requiert moins de matériau.

Dans un mode de réalisation typique, le corps de base est constitué d'une paroi formant une cavité. La paroi du corps de base comprend une surface avant convexe vue en direction de la sortie du produit de la deuxième extrémité du conduit de sortie, à l'état accroché. La surface avant convexe comprend une ouverture de sortie correspondant avec la deuxième extrémité du conduit de sortie, à l'état accroché. En utilisant une surface avant convexe, le corps de base peut être mieux adapté à une coopération avec un conduit de sortie aux dimensions compactes, notamment avec un conduit de sortie dont la deuxième section est soumise à des contraintes dimensionnelles. Ainsi, l'ouverture de sortie dans la surface avant convexe du corps de base est rapprochée de l'axe de la valve, et les dimensions longitudinales du conduit de sortie peuvent être minimisées.

En ajoutant une contrainte supplémentaire à la conception du corps de base par rapport aux trou de connexion et à l'ouverture de sortie, l'utilisation d'un conduit de sortie dont les dimensions sont réduites est assurée. Ainsi, le volume de matériau utilisé pour fabriquer le diffuseur est économiquement avantageux.

Dans un mode de réalisation préférée, le corps de base a une épaisseur minimale inférieure à 0,8mm, préférablement inférieure à 0,7mm, plus préférablement inférieure à 0,6mm.

De cette manière, le volume de matériau utilisé pour fabriquer le corps de base est diminué. De préférence la majorité de la paroi du corps de base a une épaisseur inférieure à 0,8mm, préférablement inférieure à 0,7mm, plus préférablement inférieure à 0,6mm. Des éléments structurels, *p. ex.* des nervures, peuvent être ajoutés sur une surface interne du corps de base afin de maintenir une certaine rigidité du corps de face lors du transport, stockage, assemblage, et utilisation.

### BRÈVES DESCRIPTION DES FIGURES

Ces aspects et d'autres de la présente invention vont maintenant être décrits plus en détail, en référence aux dessins annexés montrant des exemples de mode de réalisation de l'invention. Les numéros identiques font référence à des caractéristiques identiques dans tous les dessins.
Figures 1A-1B montrent une vue en perspective explosée et une vue en perspective d'une coupe longitudinale, respectivement, du diffuseur, de la valve du récipient sous pression, et du récipient sous pression selon un mode de réalisation de l'invention ;
Figures 2A et 2B illustrent une vue en perspective et un vue en coupe longitudinale, respectivement, d'un conduit de sortie selon un mode de réalisation exemplaire de l'invention ;
Figure 3 montre une vue en coupe longitudinale d'un autre mode de réalisation d'un diffuseur et d'un conduit de sortie selon l'invention.

### DESCRIPTION DÉTAILLÉE DE L'INVENTION

Les Figures 1A-1B montrent une vue en perspective explosée et une vue en perspective d'une coupe longitudinale, respectivement, du diffuseur, de la valve du récipient sous pression, et du récipient sous pression selon un mode de réalisation exemplaire de l'invention. L'invention concerne un conduit de sortie 1120 et un diffuseur 1100 pour récipient sous pression 1020, notamment pour générateurs d'aérosol, générateur de mousse, système de distribution de gels, de crèmes, de produits pâteux ou liquides, etc. Le diffuseur 1100 est destiné à actionner la valve 1030 du récipient en vue de prélever une partie au moins du contenu du récipient sous pression 1020 et de le distribuer, par exemple, sous forme d'aérosol ou de mousse. Les récipients sous pressions 1020 sont constitués généralement d'un boitier 1021 muni d'un col fermé par une valve 1030 montée sur une coupelle de valve 1035. Il arrive que la coupelle de valve 1035 soit fixée au boitier 1021 par l'intermédiaire d'un dôme 1022. Quand la valve 1030 est de type mâle, un gicleur 1031, ou stem, est en saillie de la valve 1030.

Le diffuseur 1100 comprend un corps de base 1110 et un conduit de sortie 1120. Le corps de base 1110 peut être muni d'une cavité formée par une paroi externe 1111 du corps de base ou arrangée dans un corps sensiblement plein. Le conduit de sortie 1120 peut être logé entièrement ou partiellement dans la cavité formée par la paroi externe 1111. La paroi externe 1111 peut comprendre des parties concaves et/ou convexes. Le corps de base 1110 muni d'une cavité formée par la paroi externe 1111 du corps de base peut avoir une épaisseur minimale, optionnellement la majorité de son épaisseur, inférieure à 0,8mm, préférablement inférieure à 0,7mm, plus préférablement inférieure à 0,6mm.

Les récipients sous pression 1020 présentent généralement une extrémité cylindrique sur laquelle le corps de base 1110 viendra se fixer. Le gicleur 1031, ou stem, d'une valve de type male est en saillie de cette extrémité et est centré par rapport à cette extrémité. Le gicleur 1031, le corps principal de la valve 1030, et l'extrémité cylindrique du récipient sous pression 1020 sont alignés selon un axe A. Pour coopérer avec l'extrémité cylindrique du récipient, une partie inférieure de la paroi externe 1111 du corps de base peut présenter une symétrie de rotation autour de l'axe A dans l'état fixé au récipient.

Le corps de base 1110 peut être muni d'une bague de fixation 1112 permettant de le fixer soit directement au récipient sous pression, notamment sur le boitier ou la valve, soit par le biais d'une virole. Cette bague de fixation 1112 peut être munie de moyens de fixation sur toute la périphérie de la bague de fixation ou répartis régulièrement. Ces moyens de fixation peuvent être destinés à coopérer avec des moyens de fixation complémentaires réalisés sur le boitier 1021 ou la valve 1030 du récipient sous pression, ou sur la virole 1023. Notamment, la série de godrons répartis régulièrement de la Fig.1B peut s'encliqueter derrière un bord roulé 1024 à l'interface entre le boitier 1021 et la coupelle de valve 1035 ou entre le boitier 1021 et le dôme 1022 sur lequel est fixée la coupelle de valve 1035. D'autres moyens de fixation peuvent être envisagés, comme une nervure continue, un filetage pour un vissage, une surépaisseur de matière pour un soudage, de la colle pour un collage, etc.

La paroi 1111 du corps de base peut être percée d'une ouverture de doigtier 1113 dans laquelle prend place le doigtier 1130. Le doigtier 1130 peut être fixé au reste du corps de base 1110 par une languette 1131 qui sert de charnière de sorte que lorsqu'une pression est exercée sur le doigtier 1130 vers l'intérieur du corps de base 1110, donc vers la valve 1030 quand le diffuseur 1100 est fixé sur le récipient sous pression 1020, le doigtier 1130 pivote autour d'un axe traversant transversalement la languette 1131. Dans l'exemple des Figs.1A-1B, le doigtier 1130 et l'ouverture du doigtier 1113 correspondante sont placés vers le sommet du corps de base 1110. Dans d'autres modes de réalisation, le doigtier 1130 peut être séparé du corps de base 1110 et être enfoncé soit dans un mouvement de translation vertical, soit dans un mouvement de basculement autour d'un appui.

Une ouverture de sortie 1114 peut être réalisée dans la paroi 1111 du corps de base. L'ouverture de sortie 1114 peut être configurée pour que le produit prélevé du récipient sous pression qui sort du conduit de sortie 1120 la traverse. Les adjectifs « avant » et « arrière » se rapportent à cette sortie du produit à travers l'ouverture de sortie 1114, le produit sortant à travers une partie avant du diffuseur 1100 et la partie arrière lui étant opposée. Dans l'exemple des Figs.1A-1B, le doigtier 1130 est fixé au reste du corps de base 1110 par la languette 1131 située à l'arrière du doigtier 1130. Dans un autre mode de réalisation exemplaire, le doigtier peut être fixé par une languette située à l'avant du doigtier.

Le corps de base 1110 peut comprendre une portion de connexion, *p. ex.* un trou de connexion, configuré pour être connecté au conduit de sortie 1120 de telle manière que le conduit de sortie 1120 et le corps de base 1110 soient fixés ensemble. Dans l'exemple des Figs.1A-1B, le trou de connexion 1140 est traversant entre une surface externe du corps de base 1110 et une surface interne du corps de base 1110, et est configuré pour faciliter une fixation du conduit de sortie 1120 de telle sorte que le conduit de sortie 1120 puisse être accroché au corps de base 1110. Le conduit de sortie 1120 peut être accroché au corps de base 1110 en les joignant mécaniquement, par collage, soudure, et/ou thermocollage.

Dans l'exemple des Figs.1A-1B, le trou de connexion 1140 est situé dans le plan de coupe longitudinale du corps de base 1110, sur une partie avant du doigtier 1130. La distance minimale entre un premier point, ledit premier point étant un point du trou de connexion 1140 sur la surface externe du doigtier 1130, et un deuxième point, ledit deuxième point étant un point de l'ouverture de sortie 1114 sur la surface externe du corps de base 1110, peut être inférieure à 12mm, préférablement inférieure à 10mm, plus préférablement inférieure à 8mm, inférieure à 8mm dans le présent exemple.

Due à la présence d'une portion de connexion permettant la fixation entre le conduit de sortie 1120 et le corps de base 1110, ces deux éléments du diffuseur 1100 peuvent être fabriquées dans des matériaux différents. Le matériau du conduit de sortie 1120 peut être choisi pour être compatible avec le produit contenu dans le récipient sous pression, tandis que le matériau du corps de base 1110 n'aura pas besoin de remplir cette condition, mais peut être choisi pour ses propriétés mécaniques ou sa valeur environnementale et/ou économique, *p.ex.* un matériau recyclé. Par exemple, si le diffuseur 1100 est destiné à un produit alimentaire, le matériau du conduit de sortie 1120 peut être de qualité alimentaire, tandis que celui du corps de base 1110 n'étant pas en contact avec le produit n'a pas besoin de l'être.

En fonction des moyens de fixation utilisés pour fixer le conduit de sortie 1120 au corps de base 1110, les matériaux choisis pourront être choisis pour être compatibles ou non. Parmi les matériaux envisageables pour le corps de base 1110, on peut citer les matériaux polymères (PE, PP, PLA, PHA, PBS) qu'ils soient neufs ou recyclés, issus du pétrole ou de ressources naturelles, biodégradables ou non, voire compostables ou non. Ils peuvent contenir des charges minérales, *p.ex.* verre basalte, et être renforcés par des fibres minérales ou végétales. On peut également envisager des matériaux non polymères, tels que des matériaux à base de lignine, *p.ex.* carton, bois, des matériaux contenant des textiles, des métaux, etc. Pour le conduit de sortie 1120, on peut citer à titre d'exemple non limitatif les polymères (PE, PP, POM, PBT, PA, etc.), qui sont des matériaux injectables, ou des matériaux usinables, tels que les métaux, *p.ex.* aluminium, acier, notamment acier inoxydable.

Une description plus détaillée du conduit de sortie 1120 peut être lue ci-après en référence aux Figs.2A-2B.

Les Figures 2A et 2B illustrent une vue en perspective et une vue en coupe longitudinale, respectivement, d'un conduit de sortie selon un mode de réalisation exemplaire de l'invention. Le conduit de sortie 1120 destiné à être placé dans un corps de base du diffuseur présente un passage 10 entre une première extrémité 21 et une deuxième extrémité 22.

La première extrémité 21 du conduit de sortie est configurée pour coopérer avec la valve du récipient sous pression. La deuxième extrémité 22 du conduit de sortie est configurée pour la sortie du produit contenu dans le récipient sous pression. À l'état accroché du conduit de sortie 1120 au corps de base, la deuxième extrémité 22 peut être orientée de manière à correspondre à une ouverture de sortie du corps de base. La deuxième extrémité 22 peut être configurée pour être fixe ou flottante par rapport à l'ouverture de sortie du corps de base, flottante dans le présent exemple.

Le conduit de sortie 1120 présente à la première extrémité 21 des moyens pour actionner la valve. Si la valve est une valve de type femelle, la première extrémité 21 peut comprendre une tige destinée à pénétrer dans la valve pour l'actionner. Si la valve est de type mâle, la première extrémité 21 peut être évasée pour faciliter l'introduction du gicleur lors de l'assemblage du conduit de sortie 1120 sur le récipient sous pression.

Selon l'invention, le conduit de sortie 1120 est divisé entre au moins une première section 23, une deuxième section 24, et une jonction connectant la première section 23 à la deuxième section 24. La première section 23 est configurée pour coopérer, par le biais de la première extrémité 21, avec la valve du récipient sous pression. La valve elle-même peut être une valve de type mâle ou femelle. La première section 23 peut également être également munie d'une chambre d'extraction configurée pour extraire le produit hors du récipient sous pression lors de l'actionnement de la valve du récipient sous pression.

La deuxième section 24, terminée par la deuxième extrémité 22, est configurée pour la sortie du produit. La deuxième extrémité 22 du conduit de sortie peut être munie d'une buse pour modifier les propriétés de la projection du produit. En fonction du produit contenu, les dimensions latérales internes du passage 10 dans cette deuxième section 24 peuvent être adaptées en fonction de la nature du produit, du matériau du conduit de sortie, et des propriétés rhéologiques du produit, afin d'obtenir une qualité d'extraction, *p. ex.* un aérosol, prédéterminée.

La première section 23 comprend une section de couplage 231 s'étendant sur une troisième longueur *l3.* La section de couplage 231 est définie par la partie du passage 10 entre la première extrémité 21 et un premier épaulement du passage formant butée pour un gicleur de la valve du récipient sous pression. La troisième longueur *l3* est inférieure à 6mm, préférablement inférieure à 5,5mm, plus préférablement inférieure à 5mm, inférieure à 5mm dans le présent exemple.

La première section 23 et la deuxième section 24 peuvent être alignées ou inclinées l'une par rapport à l'autre, inclinées dans les Figs.2A-2B. La première extrémité 21 peut être sensiblement perpendiculaire à un premier axe longitudinal *A1*. La deuxième extrémité 22 peut être sensiblement perpendiculaire à un deuxième axe longitudinal *A2*. Le premier axe longitudinal *A1* et le deuxième axe longitudinal *A2* forment un angle d'inclinaison *α* entre la première section 23 et la deuxième section 24.

L'angle d'inclinaison *α* entre le premier axe longitudinal *A1* et le deuxième axe longitudinal *A2* peut être compris entre 94° et 105°, préférablement entre 96° et 103°, plus préférablement entre 98° et 100°. Dans le présent exemple, l'angle d'inclinaison *α* est sensiblement égal à 99° pour compenser une rotation du conduit de sortie 1120 autour d'un axe perpendiculaire par rapport au récipient sous pression lors de l'actionnement de la valve. Ainsi, la trajectoire de produit projeté pourra être sensiblement perpendiculaire au récipient sous pression.

La première section 23 s'étend sur une première longueur *l1* et la deuxième section 24 s'étend sur une deuxième longueur *l2.* La deuxième longueur *l2* peut être inférieure à 10mm, préférablement inférieure à 9mm, plus préférablement inférieure à 8mm, inférieure à 8mm dans les Figs.2A-2B. La deuxième section 24 peut être sensiblement rectiligne sur au moins 80%, préférablement sur au moins 90%, plus préférablement sur au moins 95%, le plus préférablement sur 100%, de la deuxième longueur *l2* afin de définir la trajectoire du produit projeté par le conduit de sortie 1120 comme désiré, sur 100% de *l2* dans le présent exemple.

La jonction connectant la première section 23 et la deuxième section 24 peut être définie par un changement de la direction générale de la deuxième section 24 par rapport à la première section 23. De manière additionnelle ou alternativement, la jonction peut être définie par une section dont le diamètre du passage 10 diminue d'un diamètre maximal au niveau de la première section 23, à un diamètre minimal au niveau de la deuxième section 24.

Dans l'exemple des Figs.2A-2B, la jonction présente un deuxième épaulement du passage. Le deuxième épaulement du passage 10 définit une réduction immédiate de la dimension latérale du passage 10 entre la première section 23 et la deuxième section 24. La jonction peut donc être avantageusement de longueur nulle. Dans un autre mode de réalisation, voir Fig.3, la jonction peut comprendre une réduction graduelle de la dimension latérale du passage 10 entre la première section 23 et la deuxième section 24.

Pour permettre la mise en place de la buse, la deuxième section 24 est munie du coté de la deuxième extrémité 22 d'un logement de buse 241. Dans l'exemple des Figs.2A-2B, la deuxième section 24 est un conduit intérieur entouré par un conduit extérieur 243. L'espace annulaire 241 entre le conduit intérieur 24 et le conduit extérieur 243 constitue le logement de buse 241. Une quatrième longueur *l4* entre la deuxième extrémité 22 et une extrémité du conduit extérieur 243 peut être inférieure à 2,5mm, préférablement inférieure à 2,4mm, plus préférablement inférieure à 2,3mm, le plus préférablement inférieure à 2,2mm.

Dans le présent exemple, la longueur *l4* est inférieure à 2,2mm et est adaptée pour l'insertion et la retenue de la buse dans le logement 241 défini avec le conduit intérieur 24. La buse peut être fixée dans le logement 241 à l'extrémité de la deuxième extrémité 22 de manière mécanique, soudée, collée chimiquement, et/ou thermocollée. La buse peut être fabriquée dans un matériau similaire ou différent du matériau du conduit de sortie 1120, tout en étant compatible avec le produit contenu dans le récipient sous pression. Si le diffuseur n'est pas équipé d'une buse, il est possible de renoncer au conduit extérieur 243.

Pour accrocher le conduit de sortie 1120 au corps de base, le conduit de sortie 1120 peut comprendre un tenon 25. Dans l'exemple des Figs.2A-2B, le tenon 25 est joint au sommet de la première section 23 du conduit de sortie et s'étend, en l'état accroché du conduit de sortie 1120 au corps de base, de manière coaxiale au premier axe longitudinal *A1*. Selon un autre mode de réalisation, le tenon 25 peut être fourni au niveau de la jonction et s'étendre substantiellement aligné avec la première section 23. Selon encore un autre mode de réalisation, le tenon 25 peut s'étendre de manière oblique par rapport au premier axe longitudinal *A1*.

Le tenon 25 du conduit de sortie pourra être introduit ou joint à une portion de connexion du corps de base de manière à ce qu'il ne puisse se décrocher tout seul. Le tenon 25 introduit pourra joindre le conduit de sortie 1120 et le corps de base de manière mécanique, soudée, collée chimiquement, et/ou thermocollée. Le tenon 25 du conduit de sortie facilitera donc la fixation du conduit de sortie 1120 au corps de base et, par sa connexion à une portion de connexion dédiée, facilitera le positionnement du conduit de sortie 1120 par rapport au corps de base.

Pour accrocher le conduit de sortie 1120 au corps de base dans le mode de réalisation des Figs.2A-2B, le tenon 25 est muni d'une partie configurée pour coopérer avec une portion de connexion complémentaire, un trou de connexion, réalisée dans un doigtier du corps de base. Le tenon 25 est destiné à être encliqueté dans un trou de connexion du doigtier pour joindre mécaniquement le conduit de sortie 1120 au corps de base.

Le tenon 25 peut inclure une tige 251 sensiblement cylindrique pouvant être fixée par sa première extrémité au conduit de sortie 1120, ladite tige 251 portant à sa deuxième extrémité un chapeau 252 de section transversale supérieure à la section transversale de la tige 251.

La jonction entre la tige 251 et le reste du conduit de sortie 1120 peut constituer en un troisième épaulement 253 à distance du chapeau 252. Dans le cas présent, le tenon 251, 252, 253 comprend un cylindre dans lequel est réalisée une gorge annulaire. Le sommet du cylindre correspond au chapeau 252. La gorge annulaire forme la tige 251. La tige 251 du tenon peut s'étendre sur une longueur *l_{T}* de moins de 0,95mm, préférablement de moins de 0,85mm, plus préférablement de moins de 0,75mm. Dans le présent exemple, la tige 251 du tenon s'étend sur 0,75mm pour correspondre à l'épaisseur de la paroi formant le doigtier du corps de base.

La partie du cylindre opposée au chapeau 252 correspond au troisième épaulement 253. Le tenon 25 peut être joint au conduit de sortie 1120 par un compartiment creux 26. Dans le présent exemple, le compartiment creux 26 est de forme parallélépipédique pour avoir une forme simple et structurellement rigide. Le compartiment creux 26 peut jouer le rôle du troisième épaulement 253.

La Figure 3 montre une vue en coupe longitudinale d'un autre mode de réalisation d'un diffuseur et d'un conduit de sortie selon l'invention. Le diffuseur 3000 comprend un corps de base 1110 et un conduit de sortie 300.

Le corps de base 1110 peut comprendre une paroi externe 1110. La paroi externe peut former une cavité, et le conduit de sortie 300 peut être logé entièrement ou partiellement dans la cavité formée par la paroi externe 1111, entièrement dans le présent exemple. La paroi externe 1111 peut comprendre des parties concaves et/ou convexes.

Le diffuseur 3000 est un diffuseur pour récipient sous pression. Le récipient sous pression peut inclure une extrémité cylindrique. Pour coopérer avec l'extrémité cylindrique du récipient, une partie inférieure de la paroi externe 1111 du corps de base peut présenter une symétrie de rotation autour d'un axe A dans l'état fixé au récipient. Le corps de base 1110 peut être configuré pour être fixé au récipient sous pression par l'intermédiaire d'une bague de fixation 1112. Dans le présent exemple, la bague de fixation 1112 est dotée d'une série de godrons répartis régulièrement sur la périphérie d'une surface interne de la paroi externe 1111 du corps de base. La bague de fixation 1112 peut être adaptée pour s'encliqueter derrière un bord roulé de l'extrémité supérieure du récipient sous pression.

Le corps de base 1110 peut présenter un doigtier 1130 destiné à être enfoncé par l'utilisateur pour actionner une valve du récipient sous pression. La paroi externe 1111 du corps de base peut être percée d'une ouverture de doigtier dans laquelle prend place le doigtier 1130. Le doigtier 1130 peut être fixé au reste du corps de base 1110 par une languette 1131 à l'arrière du doigtier 1130 qui sert de charnière de sorte que le doigtier 1130 pivote autour d'un axe traversant transversalement la languette 1131.

Une ouverture de sortie 1114 peut être réalisée dans la paroi externe 1111 du corps de base. L'ouverture de sortie 1114 peut être configurée pour que le produit prélevé du récipient sous pression qui sort du conduit de sortie 300 la traverse. Dans le mode de réalisation de la Fig.3, l'ouverture de doigtier est située sur une partie latérale de la paroi externe 1111 et l'ouverture de sortie 1114 sur une surface supérieure de la paroi externe 1111 corps de base, sensiblement en alignement avec l'axe A.

Le corps de base 1110 comprend un trou de connexion 1140. Dans le présent exemple, il y a un trou de connexion 1140 fourni au niveau du doigtier 1130. Le trou de connexion 1140 peut être traversant entre une surface externe du doigtier 1130 et une surface interne du doigtier 1130 et peuvent s'étendre sensiblement perpendiculairement à l'axe A. L'homme du métier comprendra que de multiples variations des trous de connexion 1140 peuvent être implémentées en variant, par exemple, le nombre, les dimensions, le positionnement, ou le profil des trous de connexion.

Le trou de connexions 1140 peut être configuré pour coopérer avec un moyen de connexion du conduit de sortie 300 tel qu'un tenon 325 par exemple. Dans le présent exemple, le conduit de sortie 300 peut comprendre un tenon s'étendant sensiblement perpendiculairement à l'axe A et destiné à être introduit dans le trou de connexion 1140 correspondant de telle sorte que le conduit de sortie 300 soit accroché au corps de base 1110. Le conduit de sortie 300 peut être retenu par le tenon 325 introduit dans le trou de connexion 1140 correspondant par emboîtement, collage, thermocollage, soudure, etc.

Le conduit de sortie 300 placé dans le corps de base 1110 présente un passage 10 entre une première extrémité 321 et une deuxième extrémité 322. La première extrémité 321 est configurée pour coopérer avec la valve du récipient sous pression. La deuxième extrémité 322 est configurée pour la sortie du produit contenu dans le récipient sous pression. À l'état accroché du conduit de sortie 300 au corps de base 1110, la deuxième extrémité 322 est orientée de manière à correspondre à l'ouverture de sortie 1114. La deuxième extrémité 322 peut être flottante par rapport à l'ouverture de sortie 1114.

Le conduit de sortie 320 peut être subdivisé entre une première section 323 sensiblement rectiligne de longueur *l1,* une deuxième section 324 de longueur *l2* alignée par rapport à la première section 323 et sensiblement coaxiale à l'axe A, et une jonction de longueur *l_{J}* connectant la première section 323 et la deuxième section 324. La deuxième section 324 comprend un simple conduit formant passage 10 et le conduit de sortie 300 n'est pas équipé pour recevoir une buse dans le présent exemple.

La première section 323 peut commencer à la première extrémité 321 et se terminer à la jonction. La première section 323, la deuxième section 324, et la jonction peuvent former le passage 10 entre la première extrémité 321 et la deuxième extrémité 322. Dans le présent exemple, la deuxième section 324 est de diamètre sensiblement égal sur sa longueur *l2*, et la jonction commence par une augmentation graduelle de ce diamètre et se termine à un deuxième épaulement. La première section 323 peut commencer à l'épaulement de la jonction et se terminer à la première extrémité 321.

La première section 323 peut comprendre une section de couplage 323' s'étendant sur une troisième longueur. La section de couplage 323' peut être définie par la partie du passage 10 entre la première extrémité 321 et un premier épaulement du passage formant butée pour un gicleur de la valve du récipient sous pression.

La deuxième longueur *l2* peut être inférieure à 10mm, préférablement inférieure à 9mm, plus préférablement inférieure à 8mm. La troisième longueur peut être inférieure à 6mm, préférablement inférieure à 5,5mm, plus préférablement inférieure à 5mm. Une quatrième longueur *l4* entre la deuxième extrémité 322 et une extrémité du conduit extérieur peut être inférieure à 2,5mm, préférablement inférieure à 2,4mm, plus préférablement inférieure à 2,3mm, le plus préférablement inférieure à 2,2mm.

Bien que les principes de l'invention aient été exposés ci-dessus en relation avec des modes de réalisation spécifiques, il convient de comprendre que cette description est simplement faite à titre d'exemple et ne constitue pas une limitation de l'étendue de la protection qui est déterminée par les revendications jointes ci-après.

## Revendications

1. Conduit de sortie d'un diffuseur pour récipient sous pression muni d'une valve, lequel conduit de sortie est muni :
- d'un passage (10) entre une première extrémité (21) et une deuxième extrémité (22), ladite première extrémité (21) étant configurée pour coopérer avec la valve du récipient sous pression, ladite deuxième extrémité (22) étant configurée pour la sortie du produit contenu dans le récipient sous pression ;
- dans lequel ledit passage (10) est défini par une première section (23), une deuxième section (24), et une jonction connectant la première section (23) et la deuxième section (24), ladite première section (23) commençant à la première extrémité (21) et se terminant à la jonction, ladite deuxième section (24) commençant à la jonction et se terminant à la deuxième extrémité (22) ;
- dans lequel la première section (23) s'étend sur une première longueur *l1* et la deuxième section (24) s'étend sur une deuxième longueur *l2,* ladite deuxième longueur *l2* étant inférieure à 10mm, préférablement inférieure à 9mm, plus préférablement inférieure à 8mm ;
- dans laquelle la première section (23) comprend une section de couplage (231) s'étendant sur une troisième longueur *l3,* ladite section de couplage (231) étant définie par la partie du passage (10) entre la première extrémité (21) et un premier épaulement du passage (10) formant butée pour un gicleur de la valve du récipient sous pression ; le conduit **caractérisé en ce que** :
- la troisième longueur *l3* est inférieure à 6mm ;
- la deuxième section (24) est un conduit intérieur (242) , ledit conduit intérieur (242) étant entouré par un conduit extérieur (243) ;
- le conduit intérieur (242) et le conduit extérieur (243) définissent un logement (241) sensiblement annulaire, ledit logement (241) étant configuré pour coopérer avec une buse.

2. Conduit de sortie selon la revendication 1, dans lequel la jonction présente un deuxième épaulement du passage (10), ledit deuxième épaulement du passage (10) définissant une réduction de la dimension latérale du passage (10) entre la première section (23) et la deuxième section (24).

3. Conduit de sortie selon les revendications 1 ou 2, dans lequel la deuxième section (24) est sensiblement rectiligne sur au moins 80%, préférablement sur au moins 90%, plus préférablement sur au moins 95%, le plus préférablement sur 100%, de la deuxième longueur *l2.*

4. Conduit de sortie selon l'une quelconque des revendications précédentes,
- dans lequel la première extrémité (21) est sensiblement perpendiculaire à un premier axe longitudinal *A1* ;
- dans lequel la deuxième extrémité (22) est sensiblement perpendiculaire à un deuxième axe longitudinal *A2* ; et
- dans lequel un angle α formé entre le premier axe longitudinal *A1* et le deuxième axe longitudinal *A2* est compris entre 94° et 105°, préférablement entre 96° et 103°, plus préférablement entre 98° et 100°.

5. Conduit de sortie selon l'une quelconque des revendications précédentes,
- dans lequel la troisième longueur *l3* est inférieure à 5,5mm, préférablement inférieure à 5mm.

6. Conduit de sortie selon l'une quelconque des revendications précédentes, dans lequel le conduit de sortie est muni d'un tenon (25) configuré pour être fixé à un corps de base du diffuseur, ledit tenon (25) étant fourni au niveau de la jonction et étant substantiellement aligné avec la première section (23).

7. Conduit de sortie selon la revendication précédente, dans lequel le tenon (25) comprend une tige (251), un troisième épaulement (253), et un chapeau (252) relié au conduit de sortie par la tige (251) et le troisième épaulement (253), ladite tige (521) se terminant à l'opposé du chapeau par le troisième épaulement (253).

8. Conduit de sortie selon la revendication précédente, dans lequel la tige (251) du tenon (25) s'étend sur moins de 0,95mm, préférablement sur moins de 0,85mm, plus préférablement sur moins de 0,75mm.

9. Conduit de sortie selon l'une quelconque des revendications 6 à 8, dans lequel le conduit de sortie est muni d'un compartiment creux (26) entre le tenon (25) et le passage (10).

10. Conduit de sortie selon l'une quelconque des revendications précédentes, dans lequel la deuxième extrémité (22) est logée à l'intérieur du conduit extérieur (243), et dans lequel une quatrième longueur *l4* entre la deuxième extrémité (22) et une extrémité du conduit extérieur (243) est inférieure à 2,5mm, préférablement inférieure à 2,4mm, plus préférablement inférieure à 2,3mm, le plus préférablement inférieure à 2,2mm.

11. Diffuseur pour récipient sous pression muni d'une valve, notamment pour générateur d'aérosol, lequel diffuseur (1100) est muni :
- d'un corps de base (1110) présentant un doigtier destiné (1130) à être enfoncé par l'utilisateur pour actionner la valve (1030), et présentant une ouverture de sortie (1114) destinée à la sortie du produit contenu dans le récipient (1020);
- d'un conduit de sortie (1120) selon l'une quelconque des revendications précédentes, ledit conduit de sortie (1120) étant fixé au corps de base (1110) de telle sorte que la deuxième extrémité (22) du conduit de sortie soit sensiblement face à l'ouverture de sortie (1114) du corps de base.

12. Diffuseur pour récipient sous pression selon la revendication précédente,
- dans lequel le corps de base (1110) est muni d'un trou de connexion (1140) traversant entre une surface externe du doigtier (1130) et une surface interne du doigtier (1130),
- dans lequel le conduit de sortie (1120) est selon l'une des revendications 6 à 9,
- dans lequel le tenon (25) est fixé par le biais du trou de connexion (1140) du corps de base pour fixer le conduit de sortie (1120) au corps de base (1120).

13. Diffuseur pour récipient sous pression selon la revendication précédente,
- dans lequel la deuxième extrémité (22) du conduit de sortie est flottante par rapport au corps de base (1110) ;
- dans lequel la distance minimale entre un premier point, ledit premier point étant un point du trou de connexion (1140) sur la surface externe du doigtier (1130), et un deuxième point, ledit deuxième point étant un point de l'ouverture de sortie (1114) sur la surface externe du corps de base (1110), est inférieure à 12mm, préférablement inférieure à 10mm, plus préférablement inférieure à 8mm.

14. Diffuseur pour récipient sous pression selon l'une quelconque des revendications 11 à 13, dans lequel le corps de base (1110) a une épaisseur minimale inférieure à 0,8mm, préférablement inférieure à 0,7mm, plus préférablement inférieure à 0,6mm.

## Patentansprüche

1. Abgabeleitung eines Zerstäubers für einen Druckbehälter, der mit einem Ventil ausgestattet ist, wobei die Abgabeleitung ausgestattet ist mit:
- einem Durchgang (10) zwischen einem ersten Ende (21) und einem zweiten Ende (22), wobei das erste Ende (21) zum Zusammenwirken mit dem Ventil des Druckbehälters konfiguriert ist, wobei das zweite Ende (22) für die Abgabe des Produkts, das in dem Druckbehälter enthalten ist, konfiguriert ist;
- wobei der Durchgang (10) durch einen ersten Abschnitt (23), einen zweiten Abschnitt (24) und einen Anschluss, der den ersten Abschnitt (23) und den zweiten Abschnitt (24) verbindet, definiert ist, wobei der erste Abschnitt (23) an dem ersten Ende (21) beginnt und an dem Anschluss endet, wobei der zweite Abschnitt (24) an dem Anschluss beginnt und an dem zweiten Ende (22) endet;
- wobei sich der erste Abschnitt (23) über eine erste Länge *l1* erstreckt und sich der zweite Abschnitt (24) über eine zweite Länge *l2* erstreckt, wobei die zweite Länge *l2* kleiner als 10 mm, vorzugsweise kleiner als 9 mm, mehr bevorzugt kleiner als 8 mm ist;
- wobei der erste Abschnitt (23) einen Kopplungsabschnitt (231) umfasst, der sich über eine dritte Länge *l3* erstreckt, wobei der Kopplungsabschnitt (231) durch den Teil des Durchgangs (10) zwischen dem ersten Ende (21) und einem ersten Absatz des Durchgangs (10) definiert ist, der einen Anschlag für eine Spritzdüse des Ventils des Druckbehälters ausbildet;
wobei die Leitung **dadurch gekennzeichnet ist, dass:**
- die dritte Länge *l3* kleiner als 6 mm ist;
- der zweite Abschnitt (24) eine innere Leitung (242) ist, wobei die innere Leitung (242) durch eine äußere Leitung (243) umgeben ist;
- die innere Leitung (242) und die äußere Leitung (243) eine Aufnahme (241) definieren, die im Wesentlichen ringförmig ist, wobei die Aufnahme (241) zum Zusammenwirken mit einer Düse konfiguriert ist.

2. Abgabeleitung nach Anspruch 1, wobei der Anschluss einen zweiten Absatz des Durchgangs (10) aufweist, wobei der zweite Absatz des Durchgangs (10) eine Verringerung der seitlichen Abmessung des Durchgangs (10) zwischen dem ersten Abschnitt (23) und dem zweiten Abschnitt (24) definiert.

3. Abgabeleitung nach Anspruch 1 oder 2, wobei der zweite Abschnitt (24) über mindestens 80 %, vorzugsweise über mindestens 90 %, mehr bevorzugt über mindestens 95 %, am meisten bevorzugt über 100 % der zweiten Länge *l2* im Wesentlichen geradlinig ist.

4. Abgabeleitung nach einem der vorstehenden Ansprüche,
- wobei das erste Ende (21) im Wesentlichen senkrecht zu einer ersten Längsachse *A1* ist;
- wobei das zweite Ende (22) im Wesentlichen senkrecht zu einer zweiten Längsachse *A2* ist; und
- wobei ein Winkel *a*, der zwischen der ersten Längsachse *A1* und der zweiten Längsachse *A2* ausgebildet ist, zwischen 94° und 105°, vorzugsweise zwischen 96° und 103°, mehr bevorzugt zwischen 98° und 100° liegt.

5. Abgabeleitung nach einem der vorstehenden Ansprüche,
- wobei die dritte Länge *l3* kleiner als 5,5 mm, vorzugsweise kleiner als 5 mm ist.

6. Abgabeleitung nach einem der vorstehenden Ansprüche, wobei die Abgabeleitung mit einem Zapfen (25) ausgestattet ist, der konfiguriert ist, um an einem Grundkörper des Zerstäubers befestigt zu sein, wobei der Zapfen (25) an dem Anschluss bereitgestellt ist und im Wesentlichen mit dem ersten Abschnitt (23) ausgerichtet ist.

7. Abgabeleitung nach dem vorstehenden Anspruch, wobei der Zapfen (25) einen Schaft (251), einen dritten Absatz (253) und eine Kappe (252) umfasst, die durch den Schaft (251) und den dritten Absatz (253) an die Abgabeleitung gebunden ist, wobei der Schaft (521) gegenüber der Kappe durch den dritten Absatz (253) endet.

8. Abgabeleitung nach dem vorstehenden Anspruch, wobei sich der Schaft (251) des Zapfens (25) über weniger als 0,95 mm, vorzugsweise über weniger als 0,85 mm, mehr bevorzugt über weniger als 0,75 mm erstreckt.

9. Abgabeleitung nach einem der Ansprüche 6 bis 8, wobei die Abgabeleitung mit einem Hohlraum (26) zwischen dem Zapfen (25) und dem Durchgang (10) ausgestattet ist.

10. Abgabeleitung nach einem der vorstehende Ansprüche, wobei das zweite Ende (22) im Inneren der äußeren Leitung (243) aufgenommen ist und wobei eine vierte Länge *l4* zwischen dem zweiten Ende (22) und einem Ende der äußeren Leitung (243) kleiner als 2,5 mm, vorzugsweise kleiner als 2,4 mm, mehr bevorzugt kleiner als 2,3 mm, am meisten bevorzugt kleiner als 2,2 mm ist.

11. Zerstäuber für einen Druckbehälter, der mit einem Ventil ausgestattet ist, insbesondere für einen Aerosolgenerator, wobei der Zerstäuber (1100) ausgestattet ist mit:
- einem Grundkörper (1110), der einen Fingerling (1130) aufweist, der dazu bestimmt ist, durch den Benutzer zum Betätigen des Ventils (1030) eingedrückt zu werden, und eine Abgabeöffnung (1114) aufweist, die für die Abgabe des Produkts, das in dem Behälter (1020) enthalten ist, bestimmt ist;
- einer Abgabeleitung (1120) nach einem der vorstehenden Ansprüche, wobei die Abgabeleitung (1120) an dem Grundkörper (1110) derart befestigt ist, dass das zweite Ende (22) der Abgabeleitung im Wesentlichen der Abgabeöffnung (1114) des Grundkörpers zugewandt ist.

12. Zerstäuber für einen Druckbehälter nach dem vorstehenden Anspruch,
- wobei der Grundkörper (1110) mit einem Verbindungsloch (1140) ausgestattet ist, das zwischen einer Außenoberfläche des Fingerlings (1130) und einer Innenoberfläche des Fingerlings (1130) verläuft,
- wobei die Abgabeleitung (1120) gemäß einem der Ansprüche 6 bis 9 ist,
- wobei der Zapfen (25) mittels des Verbindungslochs (1140) des Grundkörpers zum Befestigen der Abgabeleitung (1120) an dem Grundkörper (1120) befestigt ist.

13. Zerstäuber für einen Druckbehälter nach dem vorstehenden Anspruch,
- wobei das zweite Ende (22) der Abgabeleitung relativ zu dem Grundkörper (1110) schwebend ist;
- wobei der Mindestabstand zwischen einem ersten Punkt, wobei der erste Punkt ein Punkt des Verbindungslochs (1140) auf der Außenoberfläche des Fingerlings (1130) ist, und einem zweiten Punkt, wobei der zweite Punkt ein Punkt der Abgabeöffnung (1114) auf der Außenoberfläche des Grundkörpers (1110) ist, kleiner als 12 mm, vorzugsweise kleiner als 10 mm, mehr bevorzugt kleiner als 8 mm ist.

14. Zerstäuber für einen Druckbehälter nach einem der Ansprüche 11 bis 13, wobei der Grundkörper (1110) eine Mindestdicke von kleiner als 0,8 mm, vorzugsweise kleiner als 0,7 mm, mehr bevorzugt weniger als 0,6 mm vorweist.

## Claims

1. An outlet duct of a diffuser for a pressurized container fitted with a valve, said outlet duct being provided with:
- a passage (10) between a first end (21) and a second end (22), said first end (21) being configured to cooperate with the valve of the pressurized container, said second end (22) being configured for the release of the product contained in the pressurized container;
- wherein said passage (10) is defined by a first section (23), a second section (24), and a junction connecting the first section (23) and the second section (24), said first section (23) starting at the first end (21) and ending at the junction, said second section (24) starting at the junction and ending at the second end (22);
- wherein the first section (23) extends over a first length *l1* and the second section (24) extends over a second length *l2,* said second length *l2* being less than 10 mm, preferably less than 9 mm, more preferably less than 8 mm.
- wherein the first section (23) comprises a coupling section (231) extending over a third length *l3,* said coupling section (231) being defined by the part of the passage (10) between the first end (21) and a shoulder of the passage (10) forming a stop for a flow restrictor of the valve of the pressurized container;
**characterized in that**
- the third length *l3* is less than 6 mm;
- wherein the second section (24) is an inner duct (242), said inner duct (242) being surrounded by an outer duct (243);
- wherein the inner duct (242) and the outer duct (243) define a substantially annular housing (241), said housing (241) being configured to cooperate with a nozzle.

2. The outlet duct according to claim 1, wherein the junction comprises a second shoulder of the passage (10), said second shoulder of the passage (10) defining a reduction in the lateral dimension of the passage (10) between the first section (23) and the second section (24).

3. The outlet duct according to claims 1 or 2, wherein the second section (24) is substantially straight over at least 80%, preferably over at least 90%, more preferably over at least 95%, most preferably over 100%, of the second length *l2.*

4. The outlet duct according to any one of the preceding claims,
- wherein the first end (21) is substantially perpendicular to a first longitudinal axis *A1*;
- wherein the second end (22) is substantially perpendicular to a second longitudinal axis *A2*; and
- wherein an angle *α* formed between the first longitudinal axis *A1* and the second longitudinal axis *A2* is between 94° and 105°, preferably between 96° and 103°, more preferably between 98° and 100°.

5. The outlet duct according to any one of the preceding claims,
- wherein the third length *l3* is less than 5.5 mm, more preferably less than 5 mm.

6. The outlet duct according to any one of the preceding claims wherein the outlet duct is provided with a lug (25) configured to be attached to a base body of the diffuser, said lug (25) being provided at the junction and being substantially aligned with the first section (23).

7. The outlet duct according to the preceding claim, wherein the lug (25) comprises a rod (251), a third shoulder (253), and a cap (252) connected to the outlet duct by the rod (251) and the third shoulder (253), said rod (521) ending, opposite the cap, with the third shoulder (253).

8. The outlet duct according to the preceding claim, wherein the rod (251) of the lug (25) extends over less than 0.95 mm, preferably less than 0.85 mm, more preferably less than 0.75 mm.

9. The outlet duct according to any one of claims 6 to 8, wherein the outlet duct is provided with a hollow compartment (26) between the lug (25) and the passage (10).

10. The outlet duct according to any one of the preceding claims, wherein the second end (22) is housed inside the outer duct (243), and wherein a fourth length *l4* between the second end (22) and one end of the outer duct (243) is less than 2.5 mm, preferably less than 2.4 mm, more preferably less than 2.3 mm, most preferably less than 2.2 mm.

11. A diffuser for a pressurized container fitted with a valve, especially for an aerosol generator, which diffuser (1100) is provided with:
- a base body (1110) having a finger tab (1130) to be depressed by the user to actuate the valve (1030), and having an outlet opening (1114) for releasing the product contained in the container (1020);
- an outlet duct (1120) according to any one of the preceding claims, said outlet duct (1120) being attached to the base body (1110) such that the second end (22) of the outlet duct is substantially facing the outlet opening (1114) of the base body.

12. The diffuser for a pressurized container according to the preceding claim,
- wherein the base body (1110) is provided with a connecting hole being a through-hole (1140) between an outer surface of the finger tab (1130) and an inner surface of the finger tab (1130),
- wherein the outlet duct (1120) is according to one of claims 6 to 9,
- wherein the lug (25) is attached via the connecting hole (1140) of the base body to fix the outlet duct (1120) to the base body (1120).

13. The diffuser for a pressurized container according to the preceding claim,
- wherein the second end of the outlet duct (22) is floating in relation to the base body (1110);
- wherein the minimum distance between a first point, said first point being a point of the connecting hole (1140) on the outer surface of the finger tab (1130), and a second point, said second point being a point of the outlet opening (1114) on the outer surface of the base body (1110), is less than 12 mm, preferably less than 10 mm, more preferably less than 8 mm.

14. The diffuser for a pressurized container according to any one of the claims 11 to 13, wherein the base body (1110) has a minimum thickness of less than 0.8 mm, preferably less than 0.7 mm, more preferably less than 0.6 mm.
